# EUROPÄISCHE PATENTSCHRIFT

(11) **EP 0 603 874 B1**
(45) Veröffentlichungstag und Bekanntmachung des Hinweises auf die Patenterteilung: **13.05.1998**
(21) Anmeldenummer: 93120744.3
(22) Anmeldetag: 22.12.1993
(51) Int. Cl.: E06B 7/23

(54) **Dichtungsprofil für Türen**
Sealing profile for doors
Profil d'étanchéité pour portes

(30) Priorität: 23.12.1992 DE 9217581 U
(43) Veröffentlichungstag der Anmeldung: 29.06.1994
(73) Patentinhaber: BRÜGMANN FRISOPLAST GmbH, D-44147 Dortmund (DE)
(72) Erfinder: Hagemeier, Dietrich, D-44147 Dortmund (DE); Grünwald, Stephan, D-44147 Dortmund (DE)
(74) Vertreter: Behrendt, Arne, Dipl.-Ing.

(56) Entgegenhaltungen:
- EP-A- 0 180 147
- EP-A- 0 436 810
- EP-A- 0 489 372
- CH-A- 664 797
- US-A- 3 385 001

## Beschreibung

Die Erfindung bezieht sich auf ein Dichtungsprofil für Türen, an dessen Dichtungsrücken mindestens ein Fußzacken, eine Nutabdecklippe und ein Hohlkörper mit vorspringender Lippe ausgebildet sind, wobei der Hohlkörper als für sich geschlossener Dichtungskörper ausgebildet ist, dessen der Nutabdecklippe zugewandter, unterer Balgteil getrennt von der Nutabdecklippe in den Dichtungsrücken übergehend ausgebildet ist.

Für Türen werden bislang Dichtungen eingesetzt, die aus Polymeren, Mischpolymeren oder Kautschuk gespritzt werden. Die bekannten Dichtungsprofile sind jedoch ausnahmslos so ausgestaltet, daß der Hohlkörper in seinem unteren Balgbereich direkt in die Nutabdecklippe übergeht. Hierdurch mag zwar ein in sich stabiles Dichtungsprofil entstehen, das man leicht mit seinem Fußbereich in die Türnut einstecken kann, so daß die Nutabdecklippe auf dem Rand der Türnut aufliegt. Nachteilig bei dieser Ausbildung der bekannten Dichtungsprofile für Türen ist jedoch, daß durch eine übermäßige Bewegung der Tür in die Schließlage hinein der Dichtungskopf soweit zusammengedrückt werden kann, daß durch die Verbindung Dichtungskopf - Nutabdecklippe die Nutabdecklippe aus der vorgesehenen Lage herausgehoben wird, so daß Feuchtigkeit in die Nut im Rand der Tür eindringen kann. Hierbei ist zu bedenken, daß diese umlaufende Nut gegenüber Feuchtigkeit nicht hinlänglich durch Holzschutzmittel geschützt werden kann, da es sehr schwierig ist, den Innenraum der Nut mit dem Holzschutzmittel zu erreichen. Kann jedoch in diese Nut Feuchtigkeit eindringen, so führt dies zwangsläufig zu Fäulnisvorgängen, und dies obgleich eine spezielle Nutabdecklippe vorgesehen ist.

Ein Dichtungsprofil mit den vorgenannten Merkmalen des Oberbegriffs ist aus der schweizerischen Patentschrift Nr. 664 797 bekannt. Bei dieser Profilleiste ist ein sich in Längsrichtung erstreckender, flächiger Auflagebereich vorgesehen, der mit dem Hohlkörper über ein Tragorgan verbunden ist, welches einen dünnen, gelenkigen Übergangsbereich aufweist. Um einerseits eine flächige Anlage des Auflagebereiches zu erreichen und andererseits einen Radiereffekt zu vermeiden, sind das Gelenk der Dichtlippe und die Seitenwände des Hohlkörpers so aufeinander abgestimmt, daß die Verschiebung des Auflagepunkts beim Zusammenpressen des im Querschnitt bevorzugt parallelogrammförmigen Hohlkörpers durch eine gegenläufige Bewegung des Auflagebereiches der Dichtlippe kompensiert wird. Nachteilig daran ist, daß der dünne Gelenkbereich des Tragorgans beim Betätigen der Dichtung einer erheblichen Roll- und Walkbeanspruchung ausgesetzt ist. Darüber hinaus reibt der Auflagebereich beim Zusammenpressen auf dem Hohlkörper, um bei dessen Parallelscherung eine Wanderung des Auflagepunkts zu kompensieren. Es ist offensichtlich, daß hierzu eine gewisse Betätigungskraft erforderlich ist, welche den erforderlichen Schließdruck für den Schließvorgang erhöht.

Der Erfindung liegt die Aufgabe zugrunde, ein Dichtungsprofil der eingangs genannten Art so auszugestalten, daß die Nutabdecklippe ihre an und für sich vorgesehene Funktion permanent erfüllen kann und der Tür-Schließvorgang durch die Dichtung praktisch nicht beeinflußt wird, insbesondere kein Schließdruck spürbar ist.

Erreicht wird dies dadurch, daß der der Nutabdecklippe zugewandte, untere Balgteil und der diesem gegenüberliegende, obere Balgteil des Hohlkörpers als nach innen in den Hohlkörper einfaltbare Balgbereiche ausgebildet sind, wobei das Dichtungsprofil aus Silikonkautschuk hoher Elastizität hergestellt worden ist. Bei derartigen Polymeren sind Siliciumatome über Sauerstoffatome verknüpft und die restlichen Valenzen über Methyl-, Ethylgruppen und dergl., abgesättigt.

Beim Schließvorgang tritt eine Verformung des Hohlkörpers auf, wobei die Dichtlippe flächig auf der sie zusammendrückenden Türzacke aufliegt und sich beim weiteren Schließen der Auflagepunkt auch nicht verschiebt. Die aus hochelastischem Silikon bestehenden, erfindungsgemäß als Balgbereiche ausgebildete Seitenwände falten sich nämlich beim Zusammendrücken nach innen in den Hohlkörper ein, ohne daß Schließkräfte zur Überwindung von Gleitreibung erforderlich wären. Dadurch ist der Schließdruck besonders gering.

Nach der Erfindung wird das Dichtungsprofil aus Silikonkautschuk hergestellt. Silikonkautschuk hat eine außergewöhnlich hohe Elastizität, so daß durch die Verformung des Dichtungskopfes keinerlei Rückstellkraft oder Schließdruck beim Schließen der zugehörigen Tür auftreten kann. Es kommt noch hinzu, daß Silikonkautschuk selbst bei übermäßiger Dehnung seine Formstabilität beibehält und nach dem Wegnehmen der übermäßigen Beanspruchung in seine ursprüngliche Form zurückgeht.

Bei Verwendung von hochelastischem Material für die Dichtung könnte das insgesamt hergestellte Gebilde seine Formstabilität verlieren, und aus diesem Grunde ist nach einer bevorzugten Ausführungsform der Erfindung der Dichtungsrücken teilweise aus einem weniger elastischen Material als dem des verbleibenden Teiles des Dichtungsprofiles ausgebildet, so daß die Längsdehnung des Dichtungsprofil begrenzt wird. Wenn dann zusätzlich im Teil des Dichtungsrückens, in dem sich der Übergang zum oberen Balgbereich befindet, zunächst ein weniger elastischer Materialstreifen und darauffolgend ein Längsstreifen aus höher elastischem Material vorgesehen wird, so kann hiermit eine Form geschaffen werden, die auf Gehrung geschnitten und gelegt werden kann, ohne daß sich dabei ein Teil des Dichtungsrückens zur Anlagefläche hin ausbeult.

Bei einer anderen bevorzugten Ausführungsform ist im Dichtungsrücken ein Verstärkungsteil angeordnet, der die Längsdehnbarkeit des Dichtungsprofils weiterhin begrenzt. Zu diesem Zweck muß die Oberfläche des Verstärkungsteils eine innige Verbindung mit dem Material des Dichtungsrückens eingehen, was insbesondere bei einem Textilfaden der Fall ist.

Die Erfindung wird nachstehend anhand der Zeichnung beispielsweise erläutert.

Die einzige Figur der Zeichnung zeigt eine Querschnittsansicht eines Dichtungsprofils gemäß der Erfindung.

Die Darstellung des Dichtungsprofils ist zu Zwecken der Klarheit mit einer Vergrößerung von etwa 10:1 gewählt worden.

Mit 10 ist der Dichtungsrücken bezeichnet, der sich in der Figur von links oben nach links unten erstreckt. Im unteren Bereich, dem Dichtungsfuß 11, läuft ein sog. Fußzacken 14 und auch eine Nutabdecklippe 13 aus. Es handelt sich hierbei um bekannte Teile, wobei anstelle der einen gezeigten Fußzacke 14 auch zwei verwendet werden können. Der Dichtungsfuß wird soweit in die Nut in der Tür eingesteckt, bis die Dichtungslippe 13 mit ihrer unteren Fläche aufliegt.

Im oberen Bereich ist an dem Dichtungsrücken ein Dichtungskörper 12 ausgebildet, der im Querschnitt im wesentlichen die Form eines unregelmäßigen Vierecks hat. Mit 16 ist der obere und mit 17 der untere Balgbereich bezeichnet. Es ist ersichtlich, daß beim Schließvorgang der zugehörigen Tür zunächst einmal die oben ausgebildete Dichtlippe 15 mit der Zarge in Berührungslage tritt. Sodann wird durch den weiteren Bewegungsvorgang der Dichtungskopf 12 deformiert, wobei es sich hier um einen Vorgang handelt, bei dem das Material seinen Platz ändert, ohne daß an irgendeiner Stelle des Dichtungskopfes plastische Verformungen, Stauchungen, Quetschungen und dergl. eintreten. Dieser Vorgang kann soweit fortgeführt werden, bis der Dichtungskopf praktisch am Dichtungsrücken aufliegt. Der untere Balg 17 läuft mit Abstand zur Nutabdecklippe 13 vom Dichtungsrücken 10 aus, so daß bei den geschilderten Verformungsvorgängen keinerlei Rückkopplung auf die Nutabdecklippe 13 auftreten.

Mit 20 ist eine Textil- oder Cordschnur bezeichnet, die zur Begrenzung der Längsbeweglichkeit des Dichtungsprofils beiträgt.

Im oberen Teil des Dichtungsprofils ist mit 18 ein Bereich geringer Elastizität bzw. höherer Rückprallhärte bezeichnet. Diesem Bereich folgt ein Längsstreifen 19 mit höherer Elastizität und geringerer Rückprallhärte. Der dann folgende Bereich des Dichtungsrückens ist wiederum aus einem Material hergestellt worden, der geringere Elastizität aufweist. Die zur Begrenzung der Längsdehnbarkeit des Dichtungsprofils erforderlichen Unterschiede in der Elastizität werden bereits durch Shorehärten von 55 bis 65 insbesondere 60 einerseits und 80 bis 90 andererseits hinreichend realisiert.

Der Rücken 10 einer bevorzugten Ausführungsform der Erfindung hat eine Dicke von 1 ... 2 mm. Die Falzhöhe beträgt 10 . 18 mm und die Fußhöhe ca. 7,5 mm.

## Patentansprüche

1. Dichtungsprofil für Türen, an dessen Dichtungsrücken (10) mindestens ein Fußzacken (14), eine Nutabdecklippe (13) und ein Hohlkörperper (12) mit vorspringender Lippe (15) ausgebildet sind, wobei der Hohlkörper (12) als für sich geschlossener Dichtungskörper ausgebildet ist, dessen der Nutabdecklippe (13) zugewandter, unterer Balgteil getrennt von der Nutabdecklippe (13) in den Dichtungsrücken (10) übergehend ausgebildet ist,
**dadurch gekennzeichnet,**
daß der der Nutabdecklippe (13) zugewandte, untere Balgteil (17) und der diesem gegenüberliegende, obere Balgteil (16) des Hohlkörpers (12) als nach innen in den Hohlkörper (12) einfaltbare Balgbereiche (16, 17) ausgebildet sind, wobei das Dichtungsprofil aus Silikonkautschuk hoher Elastizität hergestellt worden ist.

2. Profil nach Ansprüch 1, dadurch gekennzeichnet, daß der Dichtungsrücken teilweise aus einem weniger elastischen Material (18, 10, 11) als dem des verbleibenden Teiles des Dichtungsprofils ausgebildet ist

3. Profil nach Anspruch 2, dadurch gekennzeichnet, daß im Teil des Dichtungsrückens , in dem sich der Übergang zum oberen Balgbereich (16) befindet, zunächst ein weniger elastischer Materialstreifen (18) und sodann ein Längsstreifen (19) aus hohem elastischen Material ausgebildet sind.

4. Profil nach einem der Ansprüche 1 bis 3, gekennzeichnet, durch mindestens einen Verstärkungsteil (20) im Dichtungsrücken (10).

5. Profii nach Anspruch 4, dadurch gekennzeichnet, daß der Verstärkungsteil (20) als Textilfaden, Seil oder Schnur, Cordschnur, Drahtseil oder dergl. ausgebildet ist oder aus Kunststoff besteht, der an seiner Oberfläche aufgerauht ist.

## Claims

1. A shaped sealing member for doors, at the back (10) of which are provided at least a base prong (14), a groove cover lip (13) and a hollow body (12) with a projecting lip (15), wherein the hollow body (12) is in the form of a sealing body which is closed in itself and whose lower bellows portion which is towards the groove cover lip (13) is of such a configuration as to go into the back (10) of the sealing member, separately from the groove cover lip (13), characterised in that the lower bellows portion (17) of the hollow body (12), which lower bellows portion is towards the groove cover lip (13), and the upper bellows portion (16) which is opposite to the lower bellows portion (17), are in the form of bellows regions (16, 17) which can be folded inwardly into the hollow body (12), wherein the shaped sealing member has been produced from silicone rubber of high elasticity.

2. A shaped sealing member according to claim 1 characterised in that the back of the shaped sealing member is partially formed from a less elastic material (18, 10, 11) than that of the remaining part of the shaped sealing member.

3. A shaped sealing member according to claim 2 characterised in that provided in the part of the back of the shaped sealing member, in which there is the transition to the upper bellows region (16), there are firstly a less elastic material strip (18) and then a longitudinal strip (19) of highly elastic material.

4. A shaped sealing member according to one of claims 1 to 3 characterised by at least one reinforcing portion (20) in the back (10) of the shaped sealing member.

5. A shaped sealing member according to claim 4 characterised in that the reinforcing portion (20) is in the form of a textile thread, cable or string, cord string, wire cable or the like or comprises plastics material which is roughened at its surface.

## Revendications

1. Profilé d'étanchéïté pour des portes, sur le dos d'étanchéïté (10) duquel sont réalisés au moins un crochet de pied (14), une lèvre de recouvrement de rainure (13) et un corps creux (12) avec une lèvre saillante (15), le corps creux (12) étant réalisé en tant que corps d'étanchéïté fermé dont la partie de soufflet inférieure orientée vers la lèvre de recouvrement de rainure (13), en étant séparée de la lèvre de recouvrement de rainure (13), est réalisée pour passer dans le dos d'étanchéïté (10), caractérisé en ce que la partie de soufflet inférieure (17) orienté vers la lèvre de recouvrement de rainure (13) et la partie de soufflet supérieure (16) opposée à celle-ci du corps creux (12) sont réalisées comme zones de soufflet (16, 17) pouvant être pliées vers l'intérieur dans le corps creux (12), le profilé d'étanchéïté ayant été fabriqué en caoutchouc silicone d'une élasticité élevée.

2. Profilé selon la revendication 1, caractérisé en ce que le dos d'étanchéïté est réalisé partiellement en un matériau moins élastique (18, 10, 11) que celui de la partie restante du profilé d'étanchéïté.

3. Profilé selon la revendication 2, caractérisé en ce que dans la partie du dos d'étanchéïté où se trouve le passage vers la zone de soufflet supérieure (16), sont réalisées d'abord une bande de matériau moins élastique (18) et ensuite une bande longitudinale (19) en un matériau d'une élasticité élevée.

4. Profilé selon l'une des revendication 1 à 3, caractérisé par au moins une partie de renforcement (20) dans le dos d'étanchéité (10).

5. Profilé selon la revendication 4, caractérisé en ce que la partie de renforcement (20) est réalisée comme fil textile, câble ou cordon, fil à cordes, câble métallique ou analogue où est réalisée en matière synthétique qui est rendue rugueuse à sa surface.
